# EUROPÄISCHE PATENTSCHRIFT

(11) **EP 0 225 473 B1**
(45) Veröffentlichungstag und Bekanntmachung des Hinweises auf die Patenterteilung: **31.01.1990**
(21) Anmeldenummer: 86115123.1
(22) Anmeldetag: 31.10.1986
(51) Int. Cl.: E06B 3/54

(54) **Fenster- oder Türflügel**
Window or door wing
Battant de porte ou fenêtre

(30) Priorität: 10.12.1985 DE 3543525
(43) Veröffentlichungstag der Anmeldung: 16.06.1987
(73) Patentinhaber: Eltreva AG, CH-4147 Aesch (CH)
(72) Erfinder: Emmer, Hans, CH-4410 Liestal (CH)
(74) Vertreter: Gramm, Werner, Prof., Dipl.-Ing.

(56) Entgegenhaltungen:
- DE-A- 2 926 043
- DE-A- 3 400 749
- DE-A- 3 420 618
- DE-A- 3 425 740
- DE-U- 8 508 113
- US-A- 2 497 515
- US-A- 4 132 035
- US-A- 4 314 424
- US-A- 4 428 171

## Beschreibung

Die Erfindung betrifft einen Fenster- oder Türflügel, bestehend aus einem inneren tragenden Flügelprofil mit einem raumseitigen Anlageschenkel, der zusammen mit einer rechtwinklig hierzu verlaufenden Stützfläche einen Falz bildet, in den ein Plattenelement eingesetzt ist, das sich über eine Verklotzung an der Stützfläche und über eine Auflagedichtung am Anlageschenkel abstützt und über Halteelemente mit den Flügelprofilen verbunden ist, und aus einer wetterseitig umlaufenden, am Plattenelement anliegenden Dichtung.

Eine derartige Ausführungsform läßt sich beispielsweise der DE-OS 3 308 273 (Figur 2) entnehmen. In den Falz ist als Plattenelement eine Isolierverglasung eingesetzt, die sich über eine Verklotzung an der durch das Flügelprofil selbst gebildeten Stützfläche an dem einteilig mit dem inneren Flügelprofil ausgebildeten Anlageschenkel abstützt. Die Halteelemente bestehen aus einer in das innere Flügelprofil eingeklipsten Glashalteleiste, die unter Zwischenschaltung einer umlaufenden Dichtung gegen die Wetterseite der Verglasung abdichtend anliegt.

Bei dieser üblichen Ausführungsform müssen sich die wetterseitigen Flügelprofile angenähert so weit in die Rahmenebene hineinerstrecken wie die inneren bzw. raumseitigen Flügelprofile. Dadurch ragt der wetterseitige Teil des Flügelrahmens in das Rahmenlicht. Dies hat den Nachteil, daß bei nebeneinanderliegenden festverglasten und öffenbaren Fensteröffnungen unterschiedliche Lichtmaße bestehen, was insbesondere aus ästhetischen Gründen unerwünscht ist.

Zur Vermeidung dieses Nachteils wurde bereits ein Fenster bzw. eine Tür mit einem verdeckt liegenden Flügel entwickelt. Hierzu wurde lediglich die Blendrahmenbreite um das ins Licht stehende Flügelrahmenmaß verbreitert. Diese Konstruktionen werden auch als Blockfenster bezeichnet. Die Verbreiterung des Blendrahmens ist jedoch nachteilig: Sie führt zu einer Verteuerung des Profils, infolge des verlängerten Hebels auch zu einer Schwächung des Profiles bzw. Dichtungspunktes sowie zu einer Verminderung des Lichteinfalles.

Die US-A-4 314 424 offenbart einen Fenster-oder Türflügel, bestehend aus einem inneren tragenden Flügelprofil mit einem raumseitigen Anlageschenkel, gegen den sich ein Glasscheibenelement über eine Auflagedichtung abstützt. An einem Blendrahmen ist eine wetterseitig umlaufende Dichtung vorgesehen, an der das Glasscheibenelement bei geschlossenem Flügel anliegt. Das Glasscheibenelement ist mit dem tragenden Flügelprofil verklebt, wobei die Verklebung eine von dem Scheibenelement, der Auflagedichtung sowie dem genannten Anlageschenkel definierte Nut ausfüllt und mit deren Wandungen verklebt ist. Eine Stützfläche für eine Verklotzung des Scheibenelementes ist nicht vorgesehen. Der Scheibenrand wird lediglich von einem Abdeckprofil geschützt, das in eine zur Wetterseite offene Haltenut des Flügelprofils eingeschoben ist, wobei die Haltenut eine Hinterschneidung aufweist, die von einem dem Scheibenelement zugewandten hakenförmigen Abschnitt des Abdeckprofils hintergriffen wird, das sich auf seiner dem Scheibenelement abgewandten Seite auf einem Widerlager abstützt. Das Abdeckprofil besteht aus Kunststoff und umgreift den Scheibenrand mit einer Nase, die gegen die Außenseite des Scheibenelementes anliegt. Das Abdeckprofil übernimmt keinerlei tragende Funktion und kann daher bei dieser Konstruktion auch ersatzlos entfallen.

Weitere, zum Teil vergleichbare Ausführungsformen lassen sich folgenden Druckschriften entnehmen: DE-A-2 926 043, US-A-4 314 424, DE-A-3 420 618, DE-A-3 400 749, US-A-2 497 515, US-A-4 132 035 und US-A-4 428 171.

Der Erfindung liegt die Aufgabe zugrunde, unter Vermeidung der vorstehend genannten Nachteile den eingangs erläuterten Flügel so zu gestalten, daß sich für nebeneinanderliegende festverglaste und öffenbare Fensteröffnungen praktisch gleiche Lichtmaße ergeben.

Diese Aufgabe wird erfindungsgemäß durch folgende Merkmale gelöst:
a) Die genannten Halteelemente umfassen eine Verklebung, die die von dem Plattenelement, der Auflagedichtung sowie dem Anlageschenkel definierte Nut ausfüllt und mit deren Wandungen verklebt ist;
b) die Stützfläche wird durch Stützstreifen gebildet, die in eine zur Wetterseite offene Haltenut des Flügelprofils eingeschoben und hier befestigt sind;
c) die wetterseitig umlaufende Dichtung dichtet den Zwischenraum zwischen den Stützstreifen und dem eingesetzten Plattenelement ab;
d) die Auflagedichtung weist Klebungsseitig einen eine Auswölbung in die genannte Nut zulassenden Abschnitt auf.

Die Verbindung des Plattenelementes, das z.B. eine Isolierverglasung sein kann, mit dem raumseitig liegenden Flügelprofil erfolgt somit erfindungsgemäß ausschließlich über eine raumseitig zwischen Plattenelement und Flügelprofil vorgesehene Verklebung, die vorzugsweise eine Silikon-Verklebung ist. Wetterseitig können daher alle Rahmenprofile entfallen. Das Plattenelement ist daher wetterseitig praktisch ohne jede Abdeckung.

Die inneren Flügelprofile sind in den Eckbereichen vorzugsweise fest miteinander verbunden und bilden einen starren Flügelrahmen. Diese Verbindung kann mit oder auch ohne Eckwinkel durch Verschweißung erfolgen.

Die Auflagedichtung erfüllt mehrere Funktionen: Neben ihrer Funktion als Auflagedichtung dient sie zur Bildung einer sauberen Fuge zwischen Plattenelement und Flügelprofil; außerdem aber dient sie zur Begrenzung der Verklebung, die die genannte Nut ausfüllt. Die den Boden der genannten Nut bildende Auflagedichtung ist auf ihrer der Verklebung zugewandten Seite fest mit dieser Verklebung verbunden, die ihrerseits fest verklebt ist mit dem Plattenelement einerseits und dem genannten Anlageschenkel andererseits. Ein das Plattenelement beaufschlagender Sog führt zu einer Verformung des Plattenelementes und damit auch zu einer Verformung der Verklebung derart, daß diese sich in dem der Auflagedichtung zugewandten Bereich einschnürt, sich also von dieser Dichtung wegbewegt. Da aber in diesem Bereich eine feste Verklebung mit der genannten Dichtung besteht, muß letztere so ausgebildet sein, daß sie dieser Verformung folgen kann, ohne daß die Klebverbindung zwischen der Verklebung und der Dichtung reißt. Der mit der Verklebung verbundene Dichtungsabschnitt kann z.B. als Hohlkörper ausgebildet sein, der eine entsprechende Verformung zuläßt. Der genannte Abschnitt kann aber auch über einen verhältnismäßig dünn dimensionierten mittleren Steg mit dem übrigen Körper der Auflagedichtung in Verbindung stehen.

Der Einschubschlitz der Haltenut liegt vorzugsweise innerhalb der durch den Anlageschenkel definierten Ebene. Um eine selbsttätige Verriegelung der Stützstreifen innerhalb der Haltenut zu erzielen, ist es vorteilhaft, wenn die Haltenut eine Hinterschneidung aufweist, die von einem dem Plattenelement zugewandten hakenförmigen Abschnitt des Stützstreifens hintergriffen wird, der sich auf seiner dem Plattenelement abgewandten Seite auf einem Widerlager abstützt.

Die erfindungsgemäße Konstruktion erlaubt eine Verklebung des Plattenelementes mit den Flügelprofilen bzw. dem durch sie gebildeten starren Flügelrahmen von der Fenster-Falz-Seite her. Eine Verklebung von der anderen Seite wäre zwar möglich, würde jedoch das Anbringen von Schutzstreifen auf dem Plattenelement sowie den Flügelprofilen jeweils im Bereich der Auflagedichtung, oder aber entsprechend aufwendige Reinigungsarbeiten dieser beiden Flächen erfordern. Vorzugsweise wird also der Flügelrahmen zuerst mit der Auflagedichtung bestückt. Anschließend wird das Plattenelement, beispielsweise also eine Isolierverglasung auf den horizontal liegenden Flügelrahmen bzw. dessen Auflagedichtung aufgelegt. Die sich dadurch ergebende, vom Plattenelement, der Auflagedichtung sowie dem Anlageschenkel definierte Nut wird dann mit Klebstoff ausgespritzt. Anschließend werden die Stützstreifen in die Nut der Flügelprofile eingehängt und das Plattenelement verklotzt. Zum Schluß wird die wetterseitige Dichtung eingebracht.

Um das Ausspritzen der erwähnten Nut im Klebstoff zu erleichtern, ist es vorteilhaft, wenn das Widerlager die durch den Anlageschenkel definierte Ebene nur geringfügig überragt.

Die wetterseitige Dichtung kann ein Dichtungsstreifen sein, der mit einer Lippe wetterseitig gegen das Plattenelement anliegt und mit einer in den Zwischenraum zwischen Stützstreifen und Plattenelement ragenden inneren Partie im Bereich der Verklotzung ausgeschnitten ist. Die wetterseitige Dichtung kann aber auch eine Versiegelung sein, die ausschließlich in den Zwischenraum zwischen Stützstreifen und Plattenelement eingebracht ist.

Obwohl die genannte Verklebung eine ausreichende Befestigung des Plattenelementes, insbesondere einer Verglasung darstellt, kann es aufgrund entsprechender Forderungen notwendig sein, zusätzlich Glasrückhalter vorzusehen, die erfindungsgemäß winkelförmig ausgebildet und im Bereich der Verklotzung angeordnet sein können. Diese Glasrückhalter liegen dann mit ihrem einen Schenkel wetterseitig gegen das Plattenelement an und liegen mit ihrem anderen Schenkel zwischen Verklotzung und Stützstreifen. Zur Arretierung der Glasrückhalter kann noch eine Rastverbindung vorgesehen werden.

Weitere Merkmale der Erfindung sind Gegenstand der Unteransprüche und werden anhand einiger Ausführungsbeispiele näher erläutert.

In der Zeichnung sind einige als Beispiele dienende Ausführungsformen der Erfindung schematisch dargestellt. Es zeigen:
Figur 1 einen Vertikalschnitt quer zur Flügelebene durch den unteren Flügelbereich;
Figur 2 eine abgewandelte Ausführungsform in einer Darstellung gemäß Figur 1 und
Figur 3 und 4 abgewandelte Ausführungsformen in einer Darstellung gemäß den Figuren 1 und 2.

Die Ausführungsform gemäß Figur 1 besteht aus einem Fenster- oder Türflügel, dem ein schematisch angedeuteter Blendrahmen 20 zugeordnet ist. Der Flügel besteht aus einem inneren tragenden Flügelprofil 1, wobei vier derartige Flügelprofile 1 in nicht dargestellter Weise zu einem starren Rahmen zusammengefügt sind. Dieses Flügelprofil 1 weist einen raumseitigen Anlageschenkel 2 auf, der eine zur Wetterseite hin offene Nut 3 aufweist, in die Stützstreifen 6 eingeschoben sind, die eine rechtwinklig zum Anlageschenkel 2 verlaufende Stützfläche 4 bilden. Der Einschubschlitz der Haltenut 3 liegt innerhalb der durch den Anlageschenkel 2 definierten Ebene 2a (siehe Figur 21. Die Haltenut 3 weist eine Hinterschneidung 3a auf, die von einem hakenförmigen Abschnitt 5 des Stützstreifens 6 hintergriffen wird, der sich auf seiner der Hinterschneidung 3a abgewandten Seite auf einem Widerlager 18 des Flügelprofils 1 abstützt. Die Figuren lassen erkennen, daß das Widerlager 18 die durch den Anlageschenkel 2 definierte Ebene 2a nur geringfügig überragt.

Die Stützstreifen 6 bilden zusammen mit dem Anlageschenkel 2 der Flügelprofile 1 einen Falz, in den ein Plattenelement 7 eingesetzt ist, das im Ausführungsbeispiel eine Isolierverglasung ist. Dieses Plattenelement 7 stützt sich über eine verklotzung 8 an .den Stützstreifen 6 ab und liegt über eine Auflagedichtung 9 am Anlageschenkel 2 an. Plattenelement 7, Auflagedichtung 9 sowie Anlageschenkel 2 definieren gemeinsam eine Nut 10, die durch eine Verklebung 11 ausgefüllt ist. Der dieser Verklebung 11 zugewandte Abschnitt der Auflagedichtung 9 ist mit 9a bezeichnet. Dieser Abschnitt ist fest verklebt mit der Verklebung 11 und so ausgebildet, daß er sich - einer Einschürung der Verklebung 11 folgend - in die genannte Nut 10 auswölben kann.

Bei dem Ausführungsbeispiel gemäß Figur 1 ist die wetterseitige Dichtung ein Dichtungsstreifen 12, der mit einer Lippe 12c wetterseitig gegen das Plattenelement 7 anliegt und mit einer in den Zwischenraum zwischen Stützstreifen 6 und Plattenelement 7 ragenden inneren Partie 12a im Bereich der Verklotzung 8 ausgeschnitten ist. Die wetterseitige Dichtung 12 bildet zugleich einen Weichanschlag 12b gegenüber der Kopfleiste 19 des Blendrahmens 20. Außerdem greift die wetterseitige Dichtung 12 mit einer Rastnase 12c verriegelnd in eine entsprechende Ausnehmung 16 in den Stützstreifen 6 ein.

Figur 1 läßt ferner erkennen, daß die Flügelprofile 1 eine Anschlagleiste 1 a für einen mittleren Weichanschlag 21 des Blendrahmens 20 aufweisen.

Bei der Ausführungsform gemäß Figur 2 sind zusätzlich zu der Verklebung 11 im Bereich der Verklotzung 8 winkelförmige Glasrückhalter 14 vorgesehen, die mit ihrem einen Schenkel 14a wetterseitig gegen das Plattenelement 7 anliegen und mit ihrem anderen Schenkel 14b zwischen Verklotzung 8 und Stützstreifen 6 liegen. Die Glasrückhalter 14 greifen mit einer Rastnase 15 in eine entsprechende Ausnehmung 16 im Stützstreifen 6 ein.

Bei der Ausführungsform gemäß Figur 3 ist die wetterseitige Dichtung eine Versiegelung 17, die ausschließlich in den Zwischenraum zwischen Stützstreifen 6 und Plattenelement 7 eingebracht ist. Diese Versiegelung 17 liegt wetterseitig bündig mit dem Plattenelement 7.

Die bei den Ausführungsbeispielen gemäß den Figuren 1 und 2 vorgesehene Anschlagleiste 1 a der Flügelprofile 1 ist bei der Ausführungsform gemäß Figur 3 ersetzt durch eine Anschlagleiste 13 der Stützstreifen 6.

In den Eckbereichen des Flügelrahmens können anstelle der Stützstreifen 6 Verklotzungswinkel in die Nut 3 eingeschoben werden.

Bei der in Figur 4 dargestellten Ausführungsform besteht das innere tragende Flügelprofil 1 aus Holz. In dieses Flügelprofil 1 ist die Nut 3 eingearbeitet, die keine Hinterschneidung aufzuweisen braucht. In diese Nut 3 ist der Stützstreifen 6 mit einem sogenannten Tännchenfuß 23 eingeschoben. Außerdem stützt sich der Stützstreifen 6 mit einem Schenkel 24 an einer durch das Widerlager 18 des Flügelprofils 1 gebildeten Anschlagfläche ab, die parallel zum Anlageschenkel 2 verläuft. Zur Halterung der Auflagedichtung 9 ist im Flügelprofil 1 eine Nut vorgesehen, in die ein Fuß 9b der Auflagedichtung 9 eingedrückt ist. Diese Halterung entspricht im Prinzip der der Ausführungsformen nach den Figuren 1 bis 3.

Vorteilhaft bei der Ausführungsform gemäß Figur 4 sind die rechtwinklig zueinander verlaufenden, durch das Widerlager 18 gebildeten Abstützflächen für die Stützstreifen 6.

## Patentansprüche

1. Fenster- oder Türflügel, bestehend aus einem inneren tragenden Flügelprofil (1) mit einem raumseitigen Anlageschenkel (2), der zusammen mit einer rechtwinklig hierzu verlaufenden Stützfläche (4) einen Falz bildet, in den ein Plattenelement (7) eingesetzt ist, das sich über eine Verklotzung (8) an der Stützfläche (4) und über eine Auflagedichtung (9) am Anlageschenkel (2) abstützt und über Halteelemente (11, 14) mit den Flügelprofilen (1) verbunden ist, und aus einer wetterseitig umlaufenden, am Plattenelement (7) anliegenden Dichtung (12; 17), gekennzeichnet durch folgende Merkmale:
a) Die genannte Halteelemente (11, 14) umfassen eine Verklebung (11), die die von dem Plattenelement (7), der Auflagedichtung (9) sowie dem Anlageschenkel (2) definierte Nut (10) ausfüllt und mit deren Wandungen verklebt ist;
b) die Stützfläche (4) wird durch Stützstreifen (6) gebildet, die in eine zur Wetterseite offene Haltenut (3) des Flügelprofils (1) eingeschoben und hier befestigt sind;
c) die wetterseitig umlaufende Dichtung (12; 17) dichtet den Zwischenraum zwischen den Stützstreifen (6) und dem eingesetzten Plattenelement (7) ab;
d) die Auflagedichtung (9) weist klebungsseitig einen eine Auswölbung in die genannte Nut (10) zulassenden Abschnitt (9a) auf.

2. Flügel nach Anspruch 1, dadurch gekennzeichnet, daß der Einschubschlitz der Haltenut (3) innerhalb der durch den Anlageschenkel (2) definierten Ebene (2a) liegt.

3. Flügel nach Anspruch 1 oder 2, dadurch gekennzeichnet, daß die Haltenut (3) eine Hinterschneidung (3a) aufweist, die von einem dem Plattenelement (7) zugewandten hakenförmigen Abschnitt (5) des Stützstreifens (6) hintergriffen wird, der sich auf seiner dem Plattenelement (7) abgewandten Seite auf einem Widerlager (18) abstützt.

4. Flügel nach Anspruch 3, dadurch gekennzeichnet, daß das Widerlager (18) die durch den Anlageschenkel (2) definierte Ebene (2a) nur geringfügig überragt.

5. Flügel nach einem der vorhergehenden Ansprüche, dadurch gekennzeichnet, daß die Stützstreifen (6) aus Kunststoff und die Flügelprofile (1) aus Aluminium bestehen.

6. Flügel nach einem der vorhergehenden Ansprüche, dadurch gekennzeichnet, daß die Flügelprofile (1) in den Eckbereichen fest miteinander verbunden sind und einen starren Flügelrahmen bilden.

7. Flügel nach einem vorhergehenden Ansprüche, dadurch gekennzeichnet, daß die wetterseitige Dichtung ein Dichtungsstreifen (12) ist, der mit einer Lippe (12c) wetterseitig gegen das Plattenelement (7) anliegt und mit einer in den Zwischenraum zwischen Stützstreifen (6) und Plattenelement (7) ragenden inneren Partie (12a) im Bereich der Verklotzung (8) ausgeschnitten ist.

8. Flügel nach einem der vorhergehenden Ansprüche, dadurch gekennzeichnet, daß die wetterseitige Dichtung (12) zugleich einen Weichanschlag (12b) gegenüber der Kopfleiste (19) eines Blendrahmens (20) bildet.

9. Flügel nach einem der vorhergehenden Ansprüche, dadurch gekennzeichnet, daß im Bereich der Verklotzung (8) winkelförmige Glasrückhalter (14) vorgesehen sind, die mit ihrem einen Schenkel (14a) wetterseitig gegen das Plattenelement (7) anliegen und mit ihrem anderen Schenkel (14b) zwischen Verklotzung (8) und Stützstreifen (6) liegen.

10. Flügel nach Anspruch 9, dadurch gekennzeichnet, daß die Glasrückhalter (14) mit einer Rastnase (15) in eine entsprechende Ausnehmung (16) im Stützstreifen (6) eingreifen.

11. Flügel nach einem der Ansprüche 1 bis 6, dadurch gekennzeichnet, daß die wetterseitige Dichtung eine Versiegelung (17) ist, die ausschließlich in den Zwischenraum zwischen Stützstreifen (6) und Plattenelement (7) eingebracht ist.

12. Flügel nach einem der vorhergehenden Ansprüche, dadurch gekennzeichnet, daß die wetterseitige Dichtung (12; 17) mit einer Rastnase (12c) o. dergl. verriegelnd in eine entsprechende Ausnehmung (16) in den Stützstreifen (6) eingreift.

13. Flügel nach einem der vorhergehenden Ansprüche, dadurch gekennzeichnet, daß das Flügelprofil (1) und/oder der Stützstreifen (6) eine Anschlagleiste (1a, 13) für einen mittleren Weichanschlag (21) des Blendrahmens (20) aufweist.

14. Flügel nach einem der vorhergehenden Ansprüche, dadurch gekennzeichnet, daß die Stützstreifen (6) einen Anschlag (22) für die Verklotzung (8) aufweisen.

## Claims

1. Window or door leaf, comprising an inner supporting leaf profile (1) having a. bearing shoulder (2) on the room side, which in combination with a support surface (4) arranged rectangular thereto forms a recess, in which is inserted a plate element (7), which engages the support surface (4) by setting blocks (8) and the bearing shoulder (2) by a bearing seal (9) and is connected to the leaf profile (1) by retaining elements (11, 14), and further comprises a weather side seal (12,17) engaging over the circumference of the plate element (7), characterized by the following features:
a) said retaining elements (11, 14) comprise an adhesive (11) which fills and is stuck to the walls of the groove (10) defined by the plate element (7), the bearing seal (9) and the bearing shoulder (2);
b) the support surface (4) is formed by support strips (6), which are pushed into and fixed in a retaining groove (3) of the leaf profile open to the weather side;
c) the surrounding seal (12; 17) on the weather side seals the space between the support strips (6) and the inserted plate element (7);
d) on the adhesive side the bearing seal (9) comprises a section (9a) permitting bulging into said groove (10).

2. Leaf according to claim 1, characterized in that the insertion slot of the retaining groove (3) is located within the plane (2a) defined by the bearing shoulder (2).

3. Leaf according to claim 1 or 2, characterized in that the retaining groove (3) comprises an undercut (3a), engaged by a hook-formed section (5) of the support strip (6) facing the plate element (7), the support strip abuting on its side opposite the plate element (7) an abutment (18).

4. Leaf according to claim 3, characterized in that the abutment (18) projects only slightly beyond the plane (2a) defined by the bearing shoulder (2).

5: Leaf according to one of the preceding claims, characterized in that the support strips (6) consist of plastics material and the leaf profile (1) of aluminium.

6. Leaf according to one of the preceding claims, characterized in that the leaf profiles (1) are fixedly connected together in the corner regions and form a rigid leaf frame.

7. Leaf according to one of the preceding claims, characterized in that the weather side seal is a sealing strip (12), which bears with a lip (12c) on the weather side against the plate element (7) and comprises an inner portion (12a) projecting into the space between support strip (6) and plate element (7) and being cut out in the region of the setting blocks (8).

8. Leaf according to one of the preceding claims, characterized in that the weather side seal (12) is also forming a soft buffer (12b) against the heading bar (19) of a sash frame (20).

9. Leaf according to one of the preceding claims, characterized in that, in the region of the setting blocks (8) there are provided angular glass retainers (14), which bear with one arm (14a) on the weather side against the plate element (7) and lie with the other arm (14b) between setting blocks (8) and support strip (6).

10. Leaf according to claim 9, characterized in that the glass retainers (14) engage with a detent (15) in a corresponding recess (16) in the support strip (6).

11. Leaf according to one of claims 1 to 6, characterized in that the weather side seal is a sealant (17) which is applied in the space between support strip (6) and plate element (7) only.

12. Leaf according to one of the preceding claims, characterized in that the weather side seal (12; 17) engages with a detent (12c) or the like in an interlocking manner a corresponding recess (16) in the support strips (6).

13. Leaf according to one of the preceding claims, characterized in that the leaf profile (1) and/or the support strip (6) comprises an abutment bar (1 a, 13) for an intermediate soft buffer (21 ) of the sash frame (20).

14. Leaf according to one of the preceding claims, characterized in that the support strips (6) comprise an abutment (22) for the setting blocks (8).

## Revendications

1. Vantail de fenêtre ou de porte, comportant un profilé porteur intérieur (1) de vantail présentant, du côté du local, una aile d'appui (2) qui forme, avec une surface de soutien (4) qui lui est perpendiculaire, une feuillure dans laquelle est inséré un élément de panneau (7), lequel s'appuie, par l'intermédiaire d'un calage (8), sur la surface de soutien (4), et par l'intermédiaire d'une garniture d'étanchéité d'appui (9), à l'aile d'appui (2) et est relié par l'intermédiaire d'éléments de retenue (11,14), aux profilés (1) du vantail, le vantail comportant aussi, du côté exposé aux intempéries, une garniture d'étanchéité périphérique (12; 17) qui s'appuie à l'élément de panneau (7), caractérisé par les particularités suivantes:
a) les éléments de retenue précités (11, 14) comportent un adhésif (11) qui remplit la rainure (10) définie par l'élément de panneau (7), la garniture d'étanchéité d'appui (9) et l'aile d'appui (2) et est collé aux parois de cette rainure;
b) la surface de soutien (4) est formée par des lames de soutien (6) qui sont insérées dans une rainure de retenue (3), ouverte du côté exposé aux intempéries, du profilé (1) du vantail et qui y sont fixées;
c) la garniture d'étanchéité périphérique (12; 17) située du côté exposé aux intempéries assure l'étanchéité de l'espace intermédiaire existant entre les lames de soutien (6) et l'élément de panneau (7) en place;
d) la garniture d'étanchéité d'appui (9) présente, du côté de l'adhésif, une portion (9a) qui autorise un bombement en saillie dans ladite rainure (10).

2. Vantail selon la revendication 1, caractérisé en ce que la fente d'insertion de la rainure de retenue (3) est située dans le plan (2a) défini par l'aile d'appui (2).

3. Vantail selon la revendication 1 ou 2, caractérisé en ce que la rainure de retenue (3) présente une nervure en contre-dépouille (3a) avec laquelle vient en prise par l'arrière une portion (5), en forme de crochet tourné vers l'élément de panneau (7), de la lame de soutien (6) qui s'appuie, sur sa face opposée à l'élément de panneau (7), sur un contre-appui (18).

4. Vantail selon la revendication 3, caractérisé en ce que le contre-appui (18) ne déborde que légèrement du plan (2a) défini par l'aile d'appui (2).

5. Vantail selon l'une des revendications précédentes, caractérisé en ce que les lames de soutien (6) sont en matière plastique et les profilés (1) du vantail sont en aluminium.

6. Vantail selon l'une des revendications précédentes, caractérisé en ce que les profilés (1 ) du vantail sont solidement réunis l'un à l'autre dans les zones des angles et forment un cadre de vantail rigide.

7. Vantail selon l'une des revendications précédentes, caractérisé en ce que la garniture d'étanchéité située du côté exposé aux intempéries est une bande d'étanchéité (12) qui, du côté exposé aux intempéries, s'appui par une lèvre (12c) à l'élément de panneau (7) et qui a une partie intérieure (12a) qui pénètre dans l'espace intermédiaire situé entre les lames de soutien (6) et l'élément de panneau (7) et qui est découpée dans la zone de calage (8).

8. Vantail selon l'une des revendications précédentes, caractérisé en ce que la bande d'étanchéité (12) située du côté exposé aux intempéries forme en même temps une butée souple (12b) en face du rebord de tête (19) d'un cadre dormant (20).

9. Vantail selon l'une des revendications précédentes, caractérisé en ce que dans la zone du calage (8) sont prévus des arrêtoirs (14) de vitrage en forme de cornières qui, du côté exposé aux intempéries, sont adjacents, par leur première aile (14a), à l'élément de panneau (7) et, par leur autre aile ( 14b), sont situés entre le calage (8) et les lames de soutien (6).

10. Vantail selon la revendication 9, caractérisé en ce que les arrêtoirs (14) de vitrage viennent en prise, par un talon d'arrêt (15), dans un évidement correspondant (16) prévu dans la lame de soutien (6).

11. Vantail selon l'une des revendications 1 à 6, caractérisé en ce que la garniture d'étanchéité située du côté exposé aux intempéries est un produit de scellement (17) qui est exclusivement introduit dans l'espace intermédiaire situé entre la lame de soutien (6) et l'élément de panneau (7).

12. Vantail selon l'une des revendications précédentes, caractérisé en ce que la garniture d'étanchéité (12; 17) située du côté exposé aux intempéries vient en prise, par un talon d'arrêt ( 12c) ou analogue, en se verrouillant dans un évidement correspondant (16) prévu dans les lames de soutien (6).

13. Vantail selon l'une des revendications précédentes, caractérisé en ce que le profilé (1) du vantail et/ou la lame de soutien (6) présentent une nervure de butée (1a, 13) pour une butée souple médiane (21) du cadre dormant (20).

14. Vantail selon l'une des revendications précédentes, caractérisé en ce que les lames de soutien (6) présentent une butée (22) pour le calage (8).
